# EUROPÄISCHE PATENTSCHRIFT

(11) **EP 1 697 608 B1**
(45) Veröffentlichungstag und Bekanntmachung des Hinweises auf die Patenterteilung: **25.03.2015**
(21) Anmeldenummer: 04804697.3
(22) Anmeldetag: 06.12.2004
(51) Int. Cl.: E05D 7/04, F25D 23/02

(54) **GEHÄUSE FÜR EIN HAUSHALTSGERÄT**
HOUSING FOR A HOUSEHOLD APPLIANCE
BOITIER POUR APPAREIL MENAGER

(30) Priorität: 15.12.2003 DE 10358731
(43) Veröffentlichungstag der Anmeldung: 06.09.2006
(73) Patentinhaber: BSH Hausgeräte GmbH, 81739 München (DE)
(72) Erfinder: BRACHERT, Rainer, 89423 Gundelfingen (DE)
(86) Internationale Anmeldenummer: PCT/EP2004/053296
(87) Internationale Veröffentlichungsnummer: WO 2005/056959

(56) Entgegenhaltungen:
- GB-A- 708 367
- US-A- 2 154 716
- US-A- 4 815 162
- US-A- 5 353 476
- US-A- 5 471 709

## Beschreibung

Die vorliegende Erfindung betrifft ein Gehäuse für ein schrankartiges Haus-haltsgerät, insbesondere ein Kältegerät wie einen Kühlschrank, einen Flaschenlagerschrank oder dergleichen.

Bei Einbaukältegeräten ist die Tür, mit der das Gerät herstellerseitig ausgestattet ist, beim eingebauten Gerät meist hinter einer Möbelplatte verborgen, die beim Öffnen und Schließen der Tür mitgeschwenkt wird. Um ein ästhetisch befriedigendes Erscheinungsbild zu liefern, müssen die Kanten dieser Möbelplatte exakt auf diejenigen benachbarter Schranktüren ausgerichtet sein. Zu diesem Zweck kann die Möbelplatte selber als Tür an einen das Kältegerät aufnehmenden Möbelkorpus angeschlagen sein, und die Möbelplatte und die Kältegerätetür sind verschiebbar aneinander gekoppelt, so dass die Kältegerätetür einer Schwenkbewegung der Möbelklappe folgen kann, obwohl die Schwenkachsen von Möbelplatte und Kältegerätetür nicht dieselben sind. Eine Ausrichtung der Möbelplatte auf benachbarte Schranktüren muss hier mit Hilfe der Scharniere erfolgen, die die Möbelplatte mit dem Möbelkorpus verbinden; eine präzise Justierbarkeit der Kältegerätetür ist nicht erforderlich.

Anders ist dies bei Einbau-Haushaltsgeräten mit einem Korpus und einer Tür, bei denen die vom Gerätehersteller gelieferte Tür vorgesehen ist, um unverdeckt in der Einbauposition des Kältegeräts sichtbar zu bleiben. Hier ist eine Justierbarkeit der Gerätetür in Bezug auf den Korpus erforderlich. Genauso muss bei Haushaltsgeräten mit mehreren benachbarten Türen wenigstens eine Tür justierbar sein, um ihre Kanten fluchtend mit denen einer anderen auszurichten.

Um eine gewünschte Öffnungsbewegung der Tür des Haushaltsgeräts zu realisieren, beispielsweise um ein Anstoßen einer scharniernahen Seite der Tür an einer benachbarten Wand des Möbelfachs zu verhindern, ist es häufig erforderlich, die Tür am Korpus des Geräts über Mehrgelenkscharniere anzuschlagen. Wenn die Befestigungspunkte dieser Scharniere am Korpus und an der Tür des Geräts nicht exakt aufeinander abgestimmt sind, so dass die Anordnung von Korpus, Scharnieren und Tür unter innerer Spannung steht, kann es vorkommen, dass die Achsen der Scharniere aus einer exakt parallelen Orientierung ausgelenkt werden und so beim Öffnen und Schließen der Tür eine Präzessionsbewegung anführen. Die Lebensdauer der Scharniere wird dadurch erheblich verkürzt.

Aus der US 5,471,709 ist ein Scharnier eines elektrischen Geräts, z.B. eines Kühlgeräts, bekannt, welches sich insbesondere für die Anwendung bei Einbaugeräten eignet und in Form eines Mehrgelenkscharniers ausgebildet ist.

Aufgabe der Erfindung ist, ein Gehäuse für ein schrankartiges Haushaltsgerät mit einem Korpus und wenigstens einer Tür, die durch wenigstens zwei Mehrgelenkscharniere verbunden sind, anzugeben, welches eine Justage der Türposition durch einen Benutzer mit einfachen Mitteln und ohne die Gefahr einer die Scharniere strapazierenden Verspannung zulässt.

Die Aufgabe wird dadurch gelöst, dass die Tür an einer oberen Tragoberfläche des ersten Mehrgelenkscharniers und einer unteren Trägeroberfläche des zweiten Mehrgelenkscharniers über eine große Zahl von Distanzscheiben gehalten ist, die zwischen der Tür und wenigstens einer der Tragoberflächen eingefügt sind Die Zahl der Distanzscheiben, die vorhanden sein müssen, um die Tür spannungsfrei am Gehäuse zu montieren, kann vom Hersteller des Gehäuses - je nach Fertigungstoleranz pauschal einheitlich für ein Gehäusemodell oder individuell für jedes einzelne Gehäuse - festgelegt werden; ein Benutzer, der zu einem späteren Zeitpunkt die Höhe der Tür justieren will, kann dies durch Verlagern von Distanzscheiben aus einem Spalt zwischen der Tür und einer der Tragoberflächen in den Spalt zwischen der Tür und der jeweils anderen Tragoberfläche tun. So lange die Zahl der verwendeten Distanzscheiben die gleiche bleibt, bleibt auch die Aufhängung der Tür spannungsfrei.

Vorzugsweise ist ein wärmeisolierender Körper der Tür zwischen den Tragoberflächen der Scharniere angeordnet, und um die Scharniere zu verbergen, sind an einer dem Betrachter zugewandten Außenwand der Tür über den wärmeisolierenden Körper überstehende Randabschnitte gebildet.

Bei der Außenwand der Tür kann es sich insbesondere um eine Glasscheibe handeln. Die Glasscheibe ist vorzugsweise wenigstens in einem zentralen Bereich transparent, um einen Blick ins Innere des Gehäuses zu gewähren; im Randbereich ist sie vorzugsweise mit einer undurchsichtigen Beschichtung versehen, die die Scharniere sowie gegebenenfalls andere Teile der Tür verbirgt.

Die Tür ist an der Tragoberfläche wenigstens eines der Scharniere vorzugsweise durch eine oder mehrere Schrauben gehalten. Eine solche Schraube erstreckt sich vorzugsweise durch ein Langloch der Tragoberfläche, um eine Justagebewegung der Tür und der Schraube in der Richtung des Langlochs zu erlauben. So wird neben dem mit den Distanzscheiben geschaffenen Freiheitsgrad der Justierung in der Vertikalen ein zusätzlicher Justierungsfreiheitsgrad für die Tür geschaffen, der in einer beliebigen horizontalen Richtung orientiert sein kann.

Vorzugsweise ist dieser zweite Freiheitsgrad der Justage parallel zur Tür ausgerichtet.

Um die Justage in dem zweiten Freiheitsgrad zu erleichtern, ist vorzugsweise das Mehrgelenkscharnier mit einer mit der Tragoberfläche verbundenen ersten Lasche und die Tür mit einer der ersten Lasche gegenüberliegenden zweiten Lasche versehen, die senkrecht zur Ausrichtung des Langlochs, d.h. senkrecht zur Orientierung des zweiten Justagefreiheitsgrads, ausgerichtet und mit aufeinander ausgerichteten Bohrungen zum Aufnehmen einer Schraube versehen sind. Durch Anziehen der in einem Gewinde gehaltenen Schraube können die beiden Laschen präzise einstellbar aufeinander zu gezogen werden, was eine schnelle, gezielte Justage ermöglicht.

Das die Schraube aufnehmende Gewinde kann zu einer Mutter gehören, wobei die zwei Laschen zwischen der Mutter und dem Kopf der Schraube liegen; vorzugsweise ist das Gewinde jedoch durch die Bohrung einer der zwei Laschen gebildet.

Bei der Bohrung der anderen Lasche kann es sich um ein vertikal ausgerichtetes Langloch handeln.

Die zweite Lasche kann fester Bestandteil der Tür sein; in diesem Fall wäre das vertikal ausgerichtete Langloch erforderlich, um aus dem Versetzen von Distanzscheiben resultierende Höhenschwankungen der Tür in Bezug auf die erste Lasche aufzufangen. Vorzugsweise handelt es sich jedoch bei der zweiten Lasche um einen Teil eines an die Tür abnehmbar angeschraubten Bauteils. Dann sind zweckmäßigerweise die Distanzscheiben so bemessen, dass sie sich in montiertem Zustand nicht nur zwischen der Tragoberfläche des Mehrgelenkscharniers und der Tür, sondern auch zwischen dem die zweite Lasche tragenden Bauteil und der Tür erstrecken, so dass die Höhe dieses Bauteils in Bezug auf das Mehrgelenkscharnier nicht variiert, auch wenn die Höhe der Tür durch Versetzen der Distanzscheiben verändert wird.

Weitere Merkmale und Vorteile der Erfindung ergeben sich aus der nachfolgenden Beschreibung von Ausführungsbeispielen mit Bezug auf die beigefügten Figuren. Es zeigen:
Fig. 1 eine perspektivische Ansicht eines Weinlagerschranks als Beispiel für ein Haushaltsgerät mit einem erfindungsgemäßen Gehäuse;
Fig. 2 einen vertikalen Schnitt durch die Tür des Weinlagerschranks;
Fig. 3 eine auseinandergezogene Darstellung eines Mehrgelenkscharniers und weiterer Bauteile, die Tür und Korpus des Weinlagerschranks miteinander verbinden; und
Fig. 4 eine teilweise geschnittene Ansicht der Bauteile aus Fig. 3 gemäß einer abgewandelten Ausgestaltung.
Fig. 1 zeigt eine perspektivische Ansicht eines Flaschenlagerschranks als Beispiel für ein Haushaltsgerät, an dem die vorliegende Erfindung angewandt ist.

Der Korpus 1 des Flaschenlagerschranks ist zum Einbau in einer (nicht dargestellten) Möbelnische vorgesehen. Während jedoch bei den meisten EinbauKältegeräten im eingebauten Zustand die Vorderseite der Tür durch eine Möbelplatte verdeckt ist, ist die Tür 2 des hier gezeigten Geräts vorgesehen, um im eingebauten Zustand frei sichtbar zu bleiben.

Eine Außenwand der Tür 2 ist durch eine Glasplatte 3 gebildet, die an ihrer Rückseite an einem rechteckigen Rahmen 4 aus Metall angeklebt ist. An einer Oberseite und einer Unterseite des Rahmens greift jeweils ein bewegliches Element eines Mehrgelenkscharniers 5, 6 an. Eine innere Glasplatte 7 (siehe Fig. 2) ist mit der äußeren Glasplatte 3 über einen zweiten rechteckigen Rahmen 8 verbunden, der von dem Rahmen 4 rings umgeben ist, ohne ihn zu berühren. Ein von den zwei Glasplatten 3, 7 und dem Rahmen 8 begrenzter, luftdicht abgeschlossener Zwischenraum 9 ist mit einem wärmeisolierenden Gas gefüllt.

Die Glasplatte 3 ist in ihrem Randbereich rückseitig mit einer lichtundurchlässigen Beschichtung 10 versehen, die die Rahmen 4, 8 vor den Blicken eines vor dem Flaschenlagerschrank stehenden Betrachters verbirgt. In einem zentralen Bereich der Tür sind beide Glasplatten 3, 7 durchsichtig und geben den Blick auf den Innenraum des Korpus 1 frei. In diesem ist eine Mehrzahl von Flaschenträgern 11 angeordnet, die jeweils durch vordere und hintere horizontale Träger 12 und zwischen den Trägern aufgehängte zylindersegmentförmige Schalen 13 gebildet sind.

Ein an der äußeren Glasplatte 3 angebrachter Griff 14 ist durch zwei Bohrungen der Glasplatte 3 hindurch im äußeren Rahmen 4 verschraubt.

Die vier Seiten des äußeren Rahmens 4 setzen sich jeweils zusammen aus einem äußeren Profil 15, einem inneren Profil 16 und einem zwischen den zwei Profilen 15, 16 durch eine Nut-Feder-Verbindung verankerten Magnetdichtstreifen 17, der die geschlossene Tür 2 an der Vorderfront des Korpus 1 abdichtet. Das innere Profil 16, das direkt an den Innenraum des Kältegeräts angrenzt, und das mit der Umgebungsluft in Berührung stehende äußere Profil 15 sind durch die Magnetdichtstreifen 17 und dessen innere Hohlräume voneinander isoliert. Zwischen dem inneren Profil 16 und der inneren Glasplatte 7 ist ein flexibler Dichtstreifen 18 eingeklemmt, der kalte Luft aus dem Innenraum des Geräts daran hindert, zwischen den Rahmen 4, 8 bis zur äußeren Glasplatte 3 vorzudringen.

Von den an sich bekannten und deshalb hier nicht weiter im Detail beschriebenen Mehrgelenkscharnieren 5, 6 ist in Fig. 2 jeweils nur ein bewegliches Scharnierelement 19 gezeigt, an dem ein im Querschnitt der Fig. 2 L-förmiges Trägerelement 20 verschraubt ist. Das Trägerelement 20 des unteren Mehrgelenkscharniers hat eine obere Tragoberfläche 22, auf der, durch eine Mehrzahl von rechteckförmigen Distanzscheiben 23 getrennt, eine untere Seite des Rahmens 4 ruht. Der die Tragoberfläche 22 bildende horizontale Schenkel des unteren Trägerelements 20 ist mit dem Rahmen 4 durch ein oder mehrere Schrauben 24 verbunden, die sich durch Bohrungen des Schenkels und der Distanzscheiben 23 aus Kunststoff-Spritzguss erstrecken und in ein Innengewinde des äußeren Profils 15 eingreifen.

Spiegelsymmetrisch hierzu weist das Trägerelement 20 des oberen Mehrgelenkscharniers 5 eine dem Rahmen 4 zugewandte untere Tragoberfläche 21 auf, und ein Spalt zwischen dieser Tragoberfläche 21 und dem Rahmen 4 ist durch Distanzscheiben 23 spielfrei ausgefüllt. Auch das obere Trägerelement 20 ist mit dem Rahmen 4 verschraubt.

Fig. 3 zeigt in einer Explosionsdarstellung das untere Mehrgelenkscharnier 6 mit seinem beweglichen Scharnierelement 19, das daran zu verschraubende Trägerelement 20 und drei Distanzscheiben 23 zum Ausfüllen eines Spalts zwischen der Tragoberfläche 22 und dem in dieser Figur nicht gezeigten Rahmen 4. Man erkennt, dass es sich bei den Bohrungen 25 im horizontalen Schenkel des Trägerelements 20 um Langlöcher handelt, die parallel zur Ebene der Tür 2 ausgerichtet sind. An einem Längsende des vertikalen Schenkels des Trägerelements 20 ist eine Lasche 26 in rechtem Winkel abgebogen. Eine Gewindebohrung 27 durchquert die Lasche 26.

Ein Winkelelement 28 hat einen vertikalen Schenkel 29, der der Lasche 26 parallel gegenüberliegt und in dem ein vertikal ausgerichtetes, mit der Gewindebohrung 27 fluchtendes Langloch 30 gebildet ist. Eine weitere Bohrung 31 ist in einem horizontalen, dem Rahmen 4 zugewandten Schenkel 32 des Winkelelements 28 gebildet. Das Winkelelement 28 ist vorgesehen, um mit Hilfe einer (nicht dargestellten) Schraube durch die Bohrung 31 und mit dieser fluchtende Bohrungen 33 der Distanzscheiben 23 am Rahmen 4 verschraubt zu werden.

Um die Tür 2 zu justieren, kann folgendermaßen vorgegangen werden: an dem komplett in der für ihn vorgesehenen Möbelnische montierten Flaschenlagerschrank wird zunächst ausgemessen, um wie viel die Höhe der Tür 2 korrigiert werden soll. Durch Lösen der Schrauben 24, die die horizontalen Schenkel der Trägerelemente 20 mit dem Rahmen 4 verbinden, wird die Tür abmontiert. Entsprechend der gewünschten Höhenveränderung wird die Zahl der Distanzscheiben 23 auf dem unteren Trägerelement 20 vermindert oder um Distanzscheiben vermehrt, die vorher zwischen dem Rahmen und dem oberen Trägerelement 20 montiert waren. Anschließend wird die Tür 2 wieder eingesetzt, wobei alle übrig gebliebenen Distanzscheiben 23 zwischen dem Rahmen 4 und dem oberen Trägerelement 20 eingesetzt werden. Die Schrauben 24 zwischen den Trägerelementen und dem Rahmen werden jedoch noch nicht angezogen, so dass die Tür parallel zu ihrer Vorderseite in dem durch die Ausdehnung der Langlöcher (25) festgelegten Maß verschiebbar bleibt.

Die Tür wird nun zunächst bezogen auf die Perspektive der Fig. 3 nach rechts gezogen, so dass die Schrauben 24 jeweils an den rechten Rand der Langlöcher (25) stoßen. Anschließend wird jeweils eine Schraube 34 durch die Langlöcher 30 der zwei Winkelelemente 28 in die Gewindebohrungen 27 der zwei Trägerelemente 20 eingeschraubt. Dabei stößt der Kopf der Schraube 34 schließlich gegen den vertikalen Schenkel 29, so dass bei einer Weiterdrehung der Schraube 34 über das Winkelelement 28 die Tür 2 nach links verschoben wird. So kann im Anschluss an die Höhenjustage auch die Position der Tür in seitlicher Richtung kontinuierlich und mit hoher Genauigkeit eingestellt werden.

Fig. 4 zeigt das Trägerelement 20, das Winkelelement 28 und darauf ruhende Distanzscheiben 23 gemäß einer abgewandelten Ausgestaltung. Bei dieser Ausgestaltung ist im vertikalen Schenkel 29 des Winkelelements 28 zusätzlich zu dem Langloch 30 noch eine Gewindebohrung 35 gebildet, in die eine Schraube 36 eingreift. Dieser Gewindebohrung 35 liegt keine Öffnung der Lasche 26 gegenüber. Die Schraube 36, die somit mit ihrer Spitze gegen die Lasche 26 drückt, kann eingesetzt werden, um bei der Justage die Tür auch präzise und kontinuierlich nach rechts zu verschieben, oder um die Schraube 34 zu kontern und die Tür so in einer justierten horizontalen Stellung zu fixieren.

## Patentansprüche

1. Gehäuse für ein schrankartiges Haushaltsgerät, mit einem Korpus (1) und wenigstens einer Tür (2), die durch wenigstens ein erstes und ein zweites Mehrgelenkscharnier (5, 6) schwenkbar mit dem Korpus (1) verbunden ist, wobei die Tür (2) an einer oberen Tragoberfläche (22) des ersten Mehrgelenkscharniers (6) und einer unteren Tragoberfläche (21) des zweiten Mehrgelenkscharniers gehalten ist, **dadurch gekennzeichnet, dass** die Tür über eine Mehrzahl von zwischen den Tragoberflächen (21, 22) und der Tür (2) eingefügten Distanzscheiben (23) gehalten ist.

2. Gehäuse nach Anspruch 1, **dadurch gekennzeichnet, dass** die Tragoberflächen (21, 22) an einem Trägerelement (20) angeordnet sind, das an dem an die Tür (2) angekoppelten Scharnierarm des ersten und zweiten Mehrgelenkscharniers (5, 6) angeordnet ist.

3. Gehäuse nach einem der Ansprüche 1 oder 2, **dadurch gekennzeichnet, dass** die Distanzscheiben einen recheckförmigen Grundriss besitzen und aus Kunststoff-Spritzguss gefertigt sind.

4. Gehäuse nach einem der Ansprüche 1 bis 3, **dadurch gekennzeichnet, dass** ein wärmeisolierender Körper der Tür (2) zwischen den Tragoberflächen (21, 22) der Mehrgelenkscharniere (5, 6) angeordnet ist und die Mehrgelenkscharniere (5, 6) hinter den wärmeisolierenden Körper überstehenden Randabschnitten der Tür (2) verborgen sind.

5. Gehäuse nach einem der vorhergehenden Ansprüche, **dadurch gekennzeichnet, dass** eine Außenwand der Tür (2) durch eine Glasscheibe (7) gebildet ist.

6. Gehäuse nach einem der vorhergehenden Ansprüche, **dadurch gekennzeichnet, dass** an wenigstens einem der Mehrgelenkscharniere (5, 6) die Tragoberfläche (21, 22) mit der Tür (2) durch wenigstens eine Schraube (24, 34) verbunden ist.

7. Gehäuse nach Anspruch 6, **dadurch gekennzeichnet, dass** die Schraube (24) sich durch ein Langloch (25) der Tragoberfläche (21, 22) erstreckt.

8. Gehäuse nach Anspruch 7, **dadurch gekennzeichnet, dass** das Langloch (25) parallel zur Tür (2) ausgerichtet ist.

9. Gehäuse nach Anspruch 8, **dadurch gekennzeichnet, dass** das Mehrgelenkscharnier (5, 6) eine mit der Tragoberfläche (21, 22) verbundene erste Lasche (26) und die Tür (2) eine der ersten Lasche (26) gegenüberliegende zweite Lasche (29) aufweist, die senkrecht zur Ausrichtung des Langlochs (25) ausgerichtet und mit aufeinander ausgerichteten Bohrungen (27, 30) zum Aufnehmen einer Schraube (34) versehen sind.

10. Gehäuse nach Anspruch 9, **dadurch gekennzeichnet, dass** eine der Bohrungen eine Gewindebohrung (27) ist.

11. Gehäuse nach Anspruch 9 oder 10, **dadurch gekennzeichnet, dass** die andere Bohrung ein vertikal ausgerichtetes Langloch (30) ist.

12. Gehäuse nach einem der Ansprüche 9 bis 11, **dadurch gekennzeichnet, dass** die zweite Lasche (29) Teil eines an die Tür (2) angeschraubten Bauteils (28) ist.

13. Gehäuse nach Anspruch 12, **dadurch gekennzeichnet, dass** die Distanzscheiben (23) bemessen sind, um sich im zwischen der Tragoberfläche (21, 22) des einen Mehrgelenkscharniers (5, 6, 19) und der Tür (2) montierten Zustand bis zwischen das Bauteil (28) und die Tür (2) zu erstrecken.

## Claims

1. Housing for a cabinet-type household appliance, with a carcass (1) and at least one door (2), which is connected hingeably by at least one first and one second multiple-joint hinge (5, 6) to the carcass (1), wherein the door (2) is held on an upper carrier surface (22) of the first multiple-joint hinge (6) and a lower carrier surface (21) of the second multiple-joint hinge, **characterised in that** the door is held via a plurality of spacers (23) inserted between the carrier surfaces (21, 22) and the door (2).

2. Housing according to claim 1, **characterised in that** the carrier surfaces (21, 22) are disposed on a carrier element (20), which is disposed on the hinge arm of the first and second multiple-joint hinge (5, 6) coupled to the door (2).

3. Housing according to one of claims 1 or 2, **characterised in that** the spacers have a rectangular footprint and are made of injection-moulded plastic.

4. Housing according to claim 1 to 3, **characterised in that** a heat-insulating body of the door (2) is disposed between the carrier surfaces (21, 22) of the multiple-joint hinges (5, 6) and the multiple-joint hinges (5, 6) are hidden behind the edge sections of the door (2) projecting beyond the heat-insulating body.

5. Housing according to one of the preceding claims, **characterised in that** an outer wall of the door (2) is formed by a glass panel (7).

6. Housing according to one of the preceding claims, **characterised in that**, at at least one of the multiple-joint hinges (5, 6) the carrier surface (21, 22) is connected to the door (2) by at least one screw (24, 34).

7. Housing according to claim 6, **characterised in that** the screw (24) extends through a slotted hole (25) of the carrier surface (21, 22).

8. Housing according to claim 7, **characterised in that** the slotted hole (25) is aligned in parallel to the door (2).

9. Housing according to claim 8, **characterised in that** the multiple-joint hinge (5, 6) has a first lug (26) connected to the carrier surface (21, 22) and the door (2) has a second lug (29) lying opposite the first lug (26), which are aligned at right angles to the alignment of the slotted hole (25) and are provided with holes (27, 30) aligned with one another for accepting a screw (34).

10. Housing according to claim 9, **characterised in that** one of the holes is a threaded hole (27).

11. Housing according to claim 9 or 10, **characterised in that** the other hole is a vertically-aligned slotted hole (30).

12. Housing according to claim 9 to 11, **characterised in that** the second lug (29) is part of a component (28) screwed to the door (2).

13. Housing according to claim 12, **characterised in that** the spacers (23) are dimensioned, in a state whereby they are installed between the carrier surface (21, 22) of the one multiple-joint hinge (5, 6, 19) and the door (2), to extend to between the component (28) and the door (2).

## Revendications

1. Boîtier pour un appareil ménager en forme d'armoire, comprenant un corps (1) et au moins une porte (2) qui est reliée au corps (1) de manière pivotante au moyen d'au moins une première et une deuxième charnières (5, 6) à plusieurs articulations, la porte (2) étant maintenue sur une surface de support supérieure (22) de la première charnière (6) à plusieurs articulations et sur une surface de support inférieure (21) de la deuxième charnière (5) à plusieurs articulations, **caractérisé en ce que** la porte est maintenue par l'intermédiaire d'une pluralité de disques d'écartement (23) insérés entre les surfaces de support (21, 22) et la porte (2).

2. Boîtier selon la revendication 1, **caractérisé en ce que** les surfaces de support (21, 22) sont disposées sur un élément porteur (20) qui est disposé sur le bras de charnière, couplé à la porte (2), de la première et de la deuxième charnières (5, 6) à plusieurs articulations.

3. Boîtier selon l'une quelconque des revendications 1 ou 2, **caractérisé en ce que** les disques d'écartement possèdent un contour rectangulaire et **en ce qu'**ils sont fabriqués par moulage par injection de matière plastique.

4. Boîtier selon l'une quelconque des revendications 1 à 3, **caractérisé en ce qu'**un corps calorifuge de la porte (2) est disposé entre les surfaces de support (21, 22) des charnières (5, 6) à plusieurs articulations et **en ce que** les charnières (5, 6) à plusieurs articulations sont dissimulées derrière les sections de bord de la porte (2) en saillie du corps calorifuge.

5. Boîtier selon l'une quelconque des revendications précédentes, **caractérisé en ce qu'**une paroi extérieure de la porte (2) est formée par une vitre en verre (7).

6. Boîtier selon l'une quelconque des revendications précédentes, **caractérisé en ce que** sur au moins une des charnières (5, 6) à plusieurs articulations, la surface de support (21, 22) est reliée à la porte (2) par au moins une vis (24, 34).

7. Boîtier selon la revendication 6, **caractérisé en ce que** la vis (24) s'étend à travers un trou oblong (25) de la surface de support (21, 22).

8. Boîtier selon la revendication 7, **caractérisé en ce que** le trou oblong (25) est orienté parallèlement à la porte (2).

9. Boîtier selon la revendication 8, **caractérisé en ce que** la charnière (5, 6) à plusieurs articulations présente une première languette (26) reliée à la surface de support (21, 22) et **en ce que** la porte (2) présente une deuxième languette (29) opposée à la première languette (26), lesquelles sont orientées perpendiculairement par rapport à l'orientation du trou oblong (25) et sont munies de trous (27, 30) orientés les uns sur les autres pour loger une vis (34).

10. Boîtier selon la revendication 9, **caractérisé en ce que** l'un des trous est un trou fileté (27).

11. Boîtier selon la revendication 9 ou 10, **caractérisé en ce que** l'autre trou est un trou oblong (30) orienté verticalement.

12. Boîtier selon l'une quelconque des revendications 9 à 11, **caractérisé en ce que** la deuxième languette (29) fait partie d'un élément (28) vissé sur la porte (2).

13. Boîtier selon la revendication 12, **caractérisé en ce que** les disques d'écartement (23) sont dimensionnés pour s'étendre entre l'élément (28) et la porte (2) à l'état monté entre la surface de support (21, 22) de l'une des charnières (5, 6, 19) à plusieurs articulations et la porte (2).
